# EUROPÄISCHE PATENTANMELDUNG

(11) **EP 4 759 433 A1**
(43) Veröffentlichungstag der Anmeldung: **17.06.2026**
(21) Anmeldenummer: 25219486.5
(22) Anmeldetag: 28.11.2025
(51) Int. Cl.: B05C 5/02, B05C 11/10

(54) **KLEBERSCHMELZVORRICHTUNG FÜR EINE KANTENANLEIMMASCHINE UND VERFAHREN ZUM STEUERN DER KLEBERSCHMELZVORRICHTUNG**

(30) Priorität: 10.12.2024 DE 102024136927
(71) Anmelder: HOLZ-HER GmbH, 72622 Nürtingen (DE)
(72) Erfinder: Lorber, Denis, 72663 Großbettlingen (DE); Carrle, Fabian, 73265 Dettingen unter Teck (DE); Burk, Fabian, 72631 Aichtal (DE); Tessier, Georges, 72658 Bempflingen (DE)
(74) Vertreter: Hoeger, Stellrecht & Partner Patentanwälte mbB

(57) **Zusammenfassung**

Die Erfindung betrifft eine Kleberschmelzvorrichtung (10) für eine Kantenanleimmaschine, umfassend eine Schmelzkammer (34) zum Aufnehmen von Klebermaterial (32) und einen beheizbaren Schmelzkörper (34) zum Schmelzen des Klebermaterials (32). Um die Kleberschmelzvorrichtung (10) derart weiterzubilden, dass nach Abschluss eines Klebevorgangs eine Vernetzung von in der Schmelzkammer (34) verbleibendem reaktiven Schmelzklebstoff, zum Beispiel PUR-Kleber, auf einfache Weise vermieden werden kann, wird vorgeschlagen, dass die Kleberschmelzvorrichtung (10) eine Saugeinrichtung (46) zum Absaugen von Luft aus der Schmelzkammer (34) aufweist.

## Beschreibung

Die Erfindung betrifft eine Kleberschmelzvorrichtung für eine Kantenanleimmaschine, umfassend eine Schmelzkammer zum Aufnehmen von Klebermaterial und einen beheizbaren Schmelzkörper zum Schmelzen des Klebermaterials.

Außerdem betrifft die Erfindung ein Verfahren zum Steuern einer derartigen Kleberschmelzvorrichtung.

Kleberschmelzvorrichtungen kommen bei Kantenanleimmaschinen zum Einsatz, das heißt bei Maschinen, mit deren Hilfe ein Kantenmaterial, das häufig auch als "Anleimkante" oder "Umleimer" bezeichnet wird, einer Längsseite eines in einer Transportrichtung bewegten Werkstücks zugeführt und mit der Längsseite verklebt werden kann. Anschließend kann das Werkstück mit dem Kantenmaterial üblicherweise einer Nachbearbeitung zugeführt werden, um beispielsweise einen kontinuierlichen Übergang zwischen den Ober- und Unterseiten des Werkstücks und dem Kantenmaterial zu erzielen.

Zum Verkleben des Kantenmaterials, das als Streifen- oder Rollenware bereitgestellt wird, mit der Längskante des Werkstücks wird Klebermaterial mithilfe einer Kleberschmelzvorrichtung der hier in Rede stehenden Art geschmolzen. Das geschmolzene Klebermaterial wird dann in ein Kleberauftragssystem der Kantenanleimmaschine eingespeist, um das Klebermaterial auf die Längsseite des Werkstücks aufzutragen, sodass anschließend das Kantenmaterial mit der Längsseite verklebt werden kann. Zum Auftragen des geschmolzenen Klebermaterials auf die Längsseite des Werkstücks kann das Kleberauftragssystem beispielsweise eine Auftragsdüse aufweisen.

Die Kleberschmelzvorrichtung weist eine Schmelzkammer auf zum Aufnehmen von Klebermaterial, das beispielsweise in Form von Granulat oder in Form von Kartuschen bereitgestellt wird. Zum Schmelzen des Klebermaterials weist die Kleberschmelzvorrichtung einen beheizbaren Schmelzkörper auf. Als Klebermaterial kommen häufig thermoplastische Harze auf der Basis von Ethylenvinylacetat (EVA-Kleber) oder Polyolefin-basierte Schmelzklebstoffe (PO-Kleber) oder auch reaktive Schmelzklebstoffe, insbesondere reaktive Polyurethan-Schmelzklebstoffe (PUR-Kleber) zum Einsatz. PUR-Kleber haben den Vorteil, dass das Kantenmaterial unter Bildung sehr dünner Klebefugen mit der Längsseite des Werkstücks verklebt werden kann und die Klebeverbindung eine hohe Haftfestigkeit sowie eine gute Beständigkeit gegen höhere Temperaturen und verschiedene Medien aufweist, insbesondere eine hohe Beständigkeit gegen Wasser und Wasserdampf. Die Klebeverbindung hält somit Feuchtigkeit, Wasser und Hitze stand.

PUR-Kleber weisen Isocyanatgruppen auf, die nach dem Fügen des zunächst verflüssigten und anschließend erstarrenden Klebers durch Reaktion mit der Luftfeuchtigkeit vernetzen und dadurch den Kleber in einen nicht mehr schmelzbaren Zustand überführen.

Bei der Verwendung von PUR-Kleber muss darauf geachtet werden, dass Klebermaterial, das nach Abschluss eines Klebevorgangs in der Schmelzkammer der Kleberschmelzvorrichtung verbleibt, nicht mit Luftfeuchtigkeit in Kontakt gelangt, da ansonsten die Isocyanatgruppen des Klebers mit der Luftfeuchtigkeit reagieren, sodass es zu einer Vernetzung kommt und dadurch das in der Schmelzkammer befindliche Klebermaterial nicht wieder verflüssigt werden kann.

Um eine Vernetzung des nach Abschluss eines Klebevorgangs in der Schmelzkammer verbleibenden PUR-Klebers zu verhindern, ist es bekannt, die gesamte Kleberschmelzvorrichtung von der Kantenanleimmaschine zu trennen und in einem Stickstofftank oder Vakuumtank aufzubewahren. Eine derartige Aufbewahrung hat zur Folge, dass der PUR-Kleber zwar erstarrt, aber nicht vernetzt, sodass er sogar noch nach mehreren Tagen bei einem erneuten Einsatz der Kleberschmelzvorrichtung durch erneutes Erhitzen wieder verflüssigt und für einen Klebevorgang verwendet werden kann. Die Aufbewahrung der Kleberschmelzvorrichtung bei Nichtgebrauch in einem Stickstoff- oder Vakuumtank ist allerdings zeit- und arbeitsaufwändig.

Aufgabe der vorliegenden Erfindung ist es daher, eine Kleberschmelzvorrichtung der gattungsgemäßen Art derart weiterzubilden, dass nach Abschluss eines Klebevorgangs eine Vernetzung des in der Schmelzkammer verbleibenden PUR-Klebers auf einfachere Weise vermieden werden kann.

Diese Aufgabe wird bei einer Kleberschmelzvorrichtung der eingangs genannten Art erfindungsgemäß dadurch gelöst, dass die Kleberschmelzvorrichtung eine Saugeinrichtung zum Absaugen von Luft aus der Schmelzkammer aufweist.

Die erfindungsgemäß zum Einsatz kommende Saugeinrichtung der Kleberschmelzvorrichtung ermöglicht es, nach Abschluss eines Klebevorgangs, bei dem PUR-Kleber zum Einsatz kommt, Luft aus der Schmelzkammer abzusaugen, sodass sich in der Schmelzkammer ein Unterdruck ausbildet und sich allenfalls noch geringe Restmengen an Luftfeuchtigkeit in der Schmelzkammer befinden. Dadurch kann verhindert werden, dass in der Schmelzkammer verbleibender PUR-Kleber vernetzt, ohne dass es erforderlich ist, die Kleberschmelzvorrichtung von der Kantenanleimmaschine zu trennen und in einem Stickstofftank oder einem Vakuumtank aufzubewahren. Nach Abkühlung des Schmelzkörpers kann der noch in der Schmelzkammer befindliche PUR-Kleber zwar erstarren, es findet aber keine Nachvernetzung statt, sodass der PUR-Kleber zu einem späteren Zeitpunkt für einen erneuten Klebevorgang wieder verflüssigt und verwendet werden kann.

Die Kleberschmelzvorrichtung kann während des Betriebs der Saugeinrichtung an der Kantenanleimmaschine verbleiben oder auch von der Kantenanleimmaschine getrennt werden.

Bevorzugt umfasst die Kleberschmelzvorrichtung einen Vorratsbehälter mit einer luftdicht verschließbaren Befüllungsöffnung zur Bevorratung von zu schmelzendem Klebermaterial, wobei sich die Schmelzkammer an den Innenraum des Vorratsbehälters anschließt zum Aufnehmen von Klebermaterial aus dem Vorratsbehälter, wobei der Vorratsbehälter zusammen mit der Schmelzkammer mittels der Saugeinrichtung absaugbar ist. Der Vorratsbehälter ermöglicht es, eine größere Menge an zu schmelzendem Klebermaterial zu bevorraten. An den Innenraum des Vorratsbehälters schließt sich die Schmelzkammer an zum Aufnehmen von Klebermaterial aus dem Vorratsbehälter. Der Innenraum kann über die Befüllungsöffnung befüllt werden. Die Befüllungsöffnung ist luftdicht verschließbar. Dies erlaubt es, nach Abschluss eines Klebevorgangs, bei dem PUR-Kleber zum Einsatz kommt, mittels der Saugeinrichtung Luft nicht nur aus der Schmelzkammer sondern auch aus dem Vorratsbehälter abzusagen, um zu verhindern, dass im Vorratsbehälter und in der Schmelzkammer verbleibender PUR-Kleber vernetzt.

Bei einer vorteilhaften Ausgestaltung der Erfindung weist die Kleberschmelzvorrichtung einen in der Schmelzkammer verfahrbaren Anpresskolben zum Anpressen des in der Schmelzkammer befindlichen Klebermaterials gegen den Schmelzkörper sowie ein Vorschubaggregat zum Verfahren des Anpresskolbens auf. Der Schmelzkörper kann Durchgangskanäle aufweisen, die sich in Vorschubrichtung des Anpresskolbens erstrecken. Der Schmelzkörper ist beheizbar, insbesondere elektrisch beheizbar, um das Klebermaterial zu schmelzen. Über die Durchgangskanäle kann das geschmolzene Klebermaterial dem Kleberauftragssystem der Kantenanleimmaschine zugeführt werden.

Von Vorteil ist es, wenn die Kleberschmelzvorrichtung eine Steuereinrichtung zum Steuern der Saugeinrichtung aufweist. Der Betrieb der Saugeinrichtung kann mithilfe der Steuereinrichtung gesteuert werden, ohne dass zu diesem Zweck eine Maschinensteuerung der Kantenanleimmaschine zum Einsatz kommen muss.

Von besonderem Vorteil ist es, wenn die Temperatur des Schmelzkörpers mittels eines Temperatursensors erfassbar ist, wobei der Temperatursensor mit der Steuereinrichtung verbunden ist und die Steuereinrichtung eingerichtet ist, die Saugeinrichtung in Abhängigkeit von der Temperatur des Schmelzkörpers zu steuern. Nach Abschluss eines Klebevorgangs wird die Heizung des Schmelzkörpers abgeschaltet, sodass sich dessen Temperatur verringert und der nach Abschluss des Klebevorgangs im Schmelzkörper befindliche PUR-Kleber erstarrt aber mangels Luftkontakt nicht vernetzt. Ein Zugang von Luft über den Schmelzkörper in die Schmelzkammer und bei Einsatz eines Vorratsbehälters über die Schmelzkammer in den Vorratsbehälter wird dadurch unterbunden. Die Saugeinrichtung kann nach einer Abkühlung des Schmelzkörpers von der Steuereinrichtung aktiviert werden, um in der Schmelzkammer und gegebenenfalls im Vorratsbehälter befindliche Luft abzusaugen. Wird der Schmelzkörper zu einem späteren Zeitpunkt für einen erneuten Klebevorgang wieder beheizt, sodass sich dessen Temperatur erhöht, so kann die Steuereinrichtung die Saugeinrichtung wieder deaktivieren. Der PUR-Kleber, der sich bei einer Aufheizung des Schmelzkörpers mangels Vernetzung wieder verflüssigt, kann dann für den erneuten Klebevorgang in das Kleberauftragssystem der Kantenanleimmaschine eingespeist werden.

Der Temperatursensor kann mit dem Schmelzkörper wärmeleitend verbunden sein, insbesondere kann vorgesehen sein, dass der Temperatursensor unmittelbar am Schmelzkörper angeordnet ist. Von besonderem Vorteil ist es, wenn der Temperatursensor in den Schmelzkörper integriert ist.

Bei einer konstruktiv besonders einfachen Ausgestaltung ist der Temperatursensor über eine Sensorleitung mit der Steuereinrichtung verbunden.

Von Vorteil ist es, wenn die Steuereinrichtung eingerichtet ist, die Saugeinrichtung nur dann einzuschalten, wenn die Temperatur des Schmelzkörpers kleiner ist als ein vorgebbarer oder vorgegebener Temperaturgrenzwert. Bei einer derartigen Ausgestaltung der erfindungsgemäßen Kleberschmelzvorrichtung aktiviert die Steuereinrichtung die Saugeinrichtung nur dann, wenn die Temperatur des Schmelzkörpers den vorgegebenen oder vorgebbaren Temperaturgrenzwert unterschreitet, sodass der im Schmelzkörper befindliche PUR-Kleber erstarrt und somit Umgebungsluft nicht über den Schmelzkörper in die Schmelzkammer einströmen kann.

Bevorzugt weist die erfindungsgemäße Kleberschmelzvorrichtung einen Drucksensor auf, der mit der Steuereinrichtung verbunden ist und der Steuereinrichtung ein dem in der Schmelzkammer und bevorzugt auch im Vorratsbehälter herrschenden Luftdruck entsprechendes Drucksignal bereitstellt, wobei die Steuereinrichtung eingerichtet ist, die Saugeinrichtung in Abhängigkeit von dem Drucksignal zu steuern. Eine derartige Ausgestaltung hat den Vorteil, dass die Saugeinrichtung nach Abschluss eines Klebevorgangs und Abkühlung des Schmelzkörpers nicht permanent sondern in Abhängigkeit von dem in der Schmelzkammer herrschenden Luftdruck betrieben wird. Nach Abschluss eines Klebevorgangs und Abkühlung des Schmelzkörpers kann die Saugeinrichtung zunächst in Gang gesetzt werden, sodass der in der Schmelzkammer und bevorzugt auch im Vorratsbehälter herrschende Luftdruck absinkt und sich demzufolge in der Schmelzkammer und bei Einsatz eines Vorratsbehälters auch im Vorratsbehälter praktisch keine Luftfeuchtigkeit mehr befindet. Die Saugeinrichtung kann dann von der Steuereinrichtung abgeschaltet werden. Falls der Luftdruck anschließend aufgrund von Undichtigkeiten allmählich wieder ansteigt, kann die Steuereinrichtung die Saugeinrichtung erneut aktivieren.

Günstig ist es, wenn der Drucksensor an die Schmelzkammer oder an eine Saugleitung angeschlossen ist, über die die Saugeinrichtung mit der Schmelzkammer verbunden ist. Bei Einsatz eines Vorratsbehälters kann der Drucksensor alternativ auch an den Vorratsbehälter angeschlossen sein. Der Einsatz einer Saugleitung hat den Vorteil, dass die Saugeinrichtung im Abstand zur Schmelzkammer und gegebenenfalls auch im Abstand zum Vorratsbehälter positioniert werden kann, wobei sie über die Saugleitung Luft aus der Schmelzkammer und bei Einsatz eines Vorratsbehälters auch aus dem Vorratsbehälter absaugen kann.

Der Einsatz einer Saugleitung ermöglicht es beispielsweise, die Saugeinrichtung an einer Rückseite der Kantenanleimmaschine zu positionieren, die einer Bedienungsseite der Kantenanleimmaschine abgewandt ist.

Der Drucksensor ist bei einer bevorzugten Ausgestaltung der Erfindung über eine Sensorleitung mit der Steuereinrichtung verbunden.

Günstig ist es, wenn die Steuereinrichtung eingerichtet ist, die Saugeinrichtung nur dann einzuschalten, wenn der in der Schmelzkammer und bevorzugt auch im Vorratsbehälter herrschende Luftdruck größer ist als ein vorgegebener oder vorgebbarer oberer Druckgrenzwert, und die Saugeinrichtung auszuschalten, wenn der in der Schmelzkammer und bevorzugt auch im Vorratsbehälter herrschende Luftdruck kleiner ist als ein vorgegebener oder vorgebbarer unterer Druckgrenzwert. Die Saugeinrichtung zeigt somit ein Hystereseverhalten, wobei die Schaltpunkte der Saugeinrichtung von der Steuereinrichtung bereitgestellt werden.

Alternativ oder ergänzend zu einer Steuerung der Saugeinrichtung in Abhängigkeit von dem in der Schmelzkammer und bevorzugt auch im Vorratsbehälter herrschenden Luftdruck kann vorgesehen sein, dass die Steuereinrichtung eingerichtet ist, die Saugeinrichtung in vorgegebenen oder vorgebbaren zeitlichen Abständen ein- und auszuschalten. Bei einer derartigen Ausgestaltung der Steuereinrichtung kann der Einsatz eines Drucksensors entfallen.

Die Kleberschmelzvorrichtung weist bevorzugt ein Belüftungsventil auf, über das der Schmelzkammer Umgebungsluft zuführbar ist und das mittels der Steuereinrichtung steuerbar ist. Während eines Klebevorgangs ist die Saugeinrichtung ausgeschaltet und das Belüftungsventil kann geöffnet werden, sodass über das Belüftungsventil Luft in die Schmelzkammer und bevorzugt auch in den Vorratsbehälter einströmen oder von der Schmelzkammer und bevorzugt auch vom Vorratsbehälter an die Umgebung abgegeben werden kann und somit ein Druckausgleich stattfindet. Wird die Saugeinrichtung nach Abschluss eines Klebevorgangs aktiviert, so kann das Belüftungsventil geschlossen werden, sodass über das Belüftungsventil kein Druckausgleich mit der Umgebungsluft stattfinden kann und stattdessen die Schmelzkammer und bei Einsatz eines Vorratsbehälters auch dieser mit Unterdruck beaufschlagt werden können.

Das Belüftungsventil ist bei einer bevorzugten Ausgestaltung der Erfindung an eine Saugleitung angeschlossen, über die die Saugeinrichtung mit der Schmelzkammer und bevorzugt auch mit dem Vorratsbehälter verbunden ist. Dies erlaubt es, das Belüftungsventil im Abstand zur Schmelzkammer und bei Einsatz eines Vorratsbehälters auch im Abstand zum Vorratsbehälter zu positionieren.

Die Kleberschmelzvorrichtung weist bei einer vorteilhaften Ausgestaltung der Erfindung einen manuell betätigbaren Hauptschalter auf zum Ein- und Ausschalten der Steuereinrichtung und/oder der Saugeinrichtung. Die erfindungsgemäße Kleberschmelzvorrichtung eignet sich nicht nur für den Einsatz von PUR-Kleber sondern auch für den Einsatz von Klebermaterial, das nicht mit der Luftfeuchtigkeit reagiert, beispielsweise EVA-Kleber. Bei derartigen Klebermaterialien ist es nicht erforderlich, die Saugeinrichtung nach Abschluss eines Klebevorgangs zu aktivieren. Die Steuereinrichtung und/oder die Saugeinrichtung können vielmehr von einer Bedienungsperson mithilfe des Hauptschalters ausgeschaltet werden. Kommt zu einem späteren Zeitpunkt ein PUR-Kleber zum Einsatz, so kann die Bedienungsperson die Steuereinrichtung und/oder die Saugeinrichtung mittels des Hauptschalters wieder einschalten.

Der Hauptschalter ist günstigerweise mit einer Statusanzeige verbunden, die einer Bedienungsperson den Betriebszustand der Steuereinrichtung und/oder der Saugeinrichtung anzeigt.

Die Erfindung betrifft außerdem ein Verfahren zum Steuern einer Kleberschmelzvorrichtung der voranstehend genannten Art, wobei die Schmelzkammer nach Abschluss eines Klebevorgangs der Kantenanleimmaschine in Abhängigkeit von der Temperatur des Schmelzkörpers und/oder in Abhängigkeit von dem in der Schmelzkammer herrschenden Luftdruck abgesaugt werden. Wie bereits erläutert, kann mittels eines derartigen Verfahrens zuverlässig und ohne großen Zeit- und Arbeitsaufwand vermieden werden, dass nach Abschluss eines Klebevorgangs, bei dem ein PUR-Kleber zum Einsatz kommt, eine Vernetzung des in der Schmelzkammer und bei Einsatz eines Vorratsbehälters des im Vorratsbehälter verbleibenden PUR-Klebers erfolgt. Nach Einschalten der Steuereinrichtung kann diese die Saugeinrichtung insbesondere dann in Betrieb setzen, wenn die Temperatur des Schmelzkörpers kleiner ist als ein vorgegebener oder vorgebbarer Temperaturgrenzwert und wenn der in der Schmelzkammer und bevorzugt auch im Vorratsbehälter herrschende Luftdruck größer ist als ein vorgegebener oder vorgebbarer unterer Druckgrenzwert.

Die nachfolgende Beschreibung einer vorteilhaften Ausführungsform der Erfindung dient im Zusammenhang mit der Zeichnung der näheren Erläuterung. Es zeigen:
- Figur 1:: eine perspektivische Darstellung einer Kleberschmelzvorrichtung für eine Kantenanleimmaschine, wobei die Kleberschmelzvorrichtung an ein Kleberauftragssystem der Kantenanleimmaschine angeschlossen ist;
- Figur 2:: eine teilweise geschnittene Darstellung der Kleberschmelzvorrichtung und des Kleberauftragssystems aus Figur 1.

In der Zeichnung ist eine vorteilhafte Ausführungsform einer erfindungsgemäßen Kleberschmelzvorrichtung 10 schematisch dargestellt, die bei einer Kantenanleimmaschine zum Einsatz kommt. Derartige Kantenanleimmaschinen sind dem Fachmann an sich bekannt. In Figur 1 ist die Kleberschmelzvorrichtung 10 an ein Kleberauftragssystem 12 der Kantenanleimmaschine angeschlossen, das ebenfalls schematisch dargestellt ist.

Mithilfe der Kleberschmelzvorrichtung 10 kann ein Klebermaterial, zum Beispiel ein EVA-Kleber, ein PO-Kleber oder ein PUR-Kleber, geschmolzen werden, und mittels des Kleberauftragssystems 12 kann das geschmolzene Klebermaterial mithilfe einer Auftragsdüse 14 des Kleberauftragssystems 12 auf eine Längsseite 16 eines plattenförmigen Werkstücks 18 aufgetragen werden, das mithilfe von an sich bekannten und deshalb in der Zeichnung nicht dargestellten Transportgliedern, beispielsweise mithilfe von Transportrollen oder Transportketten, in einer Transportrichtung 20 bewegt wird. Nach dem Auftragen des Klebermaterials auf die Längsseite 16 kann mittels der Kantenanleimmaschine in an sich bekannter Weise ein Kantenmaterial mit der Längsseite 16 verklebt werden.

Die Kleberschmelzvorrichtung 10 weist in der beispielhaft dargestellten Ausführungsform einen Vorratsbehälter 22 auf zur Bevorratung von zu schmelzendem Klebermaterial. Der Vorratsbehälter 22 weist eine Befüllungsöffnung 24 auf, die mittels eines Schließkörpers luftdicht verschließbar ist. In der dargestellten Ausführungsform ist der Schließkörper 26 in Form eines Deckels 28 ausgestaltet.

Der Innenraum 30 des Vorratsbehälters 22 kann über die Befüllungsöffnung 24 mit zu schmelzendem Klebermaterial 32 befüllt werden, das in der dargestellten Ausführungsform in Form von Kartuschen bereitgestellt wird.

An den Innenraum 30 des Vorratsbehälters 22 schließt sich eine Schmelzkammer 34 an zum Aufnehmen von Klebermaterial 32 aus dem Vorratsbehälter 22.

Zum Schmelzen des Klebermaterials 32 weist die Kleberschmelzvorrichtung 10 in der Schmelzkammer 34 einen elektrisch beheizbaren Schmelzkörper 36 auf, an den sich ein Auslasskanal 38 anschließt. Über den Auslasskanal 38 kann geschmolzenes Klebermaterial der Auftragsdüse 14 zugeführt werden, sodass es anschließend auf die Längsseite 16 des Werkstücks 18 aufgetragen werden kann.

In der Schmelzkammer 34 ist in der dargestellten Ausführungsform ein Anpresskolben 40 in einer Vorschubrichtung 42 hin und her verschiebbar. Mithilfe des Anpresskolbens 40 kann in der Schmelzkammer 34 befindliches Klebermaterial 32 gegen den Schmelzkörper 36 gepresst werden. Der Antrieb des Anpresskolbens 40 erfolgt mithilfe eines Vorschubaggregats 44 der Kleberschmelzvorrichtung 10. In der dargestellten Ausführungsform ist das Vorschubaggregat 44 als Kolben-Zylinderaggregat ausgestaltet. Alternativ könnte das Vorschubaggregat 44 beispielsweise einen Elektromotor aufweisen. Derartige Vorschubaggregate 44 sind dem Fachmann an sich bekannt.

Der Schmelzkörper 36 weist eine Vielzahl von Durchgangskanälen auf, die sich in Vorschubrichtung 42 erstrecken und durch die hindurch das geschmolzene Klebermaterial 32 zum Auslasskanal 38 gelangen kann.

Die Kleberschmelzvorrichtung 10 weist außerdem eine Saugeinrichtung auf, die in der dargestellten Ausführungsform als Saugpumpe 46 ausgestaltet ist. Außerdem weist die Kleberschmelzvorrichtung 10 eine Steuereinrichtung 48 auf. Die Steuereinrichtung 48 steuert den Betrieb der Saugpumpe 46 und ist über eine erste Steuerleitung 50 mit der Saugpumpe 46 verbunden.

Die Schmelzkammer 34 weist einen Sauganschluss 52 auf, an den eine Saugleitung 54 angeschlossen ist. Über die Saugleitung 54 steht die Schmelzkammer 34 und über diese auch der Innenraum 30 des Vorratsbehälters 22 mit der Saugpumpe 46 in Verbindung, sodass mittels der Saugpumpe 46 Luft aus dem Vorratsbehälter 22 und der Schmelzkammer 34 abgesaugt werden kann.

Alternativ kann der Vorratsbehälter 22 einen Sauganschluss aufweisen, sodass die Saugleitung 54 an den Sauganschluss des Vorratsbehälters 22 angeschlossen werden kann, um den Vorratsbehälter 22 und die Schmelzkammer 34 abzusaugen.

Die Steuereinrichtung 48 ist über eine erste Sensorleitung 56 mit einem in der Zeichnung zur Erzielung einer besseren Übersicht nicht dargestellten Temperatursensor verbunden, der in der dargestellten Ausführungsform in den Schmelzkörper 36 integriert ist. Der Temperatursensor stellt der Steuereinrichtung 48 ein von der Temperatur des Schmelzkörpers 36 abhängiges Sensorsignal bereit.

Über eine zweite Sensorleitung 58 ist die Steuereinrichtung 48 mit einem Drucksensor 60 verbunden. Der Drucksensor 60 ist an die Saugleitung 54 angeschlossen und stellt der Steuereinrichtung 48 ein Drucksignal bereit, das von dem in der Saugleitung 54 und folglich von dem im Vorratsbehälter 22 und in der Schmelzkammer 34 herrschenden Luftdruck abhängig ist.

Die Kleberschmelzvorrichtung 10 weist darüber hinaus ein elektrisch steuerbares Belüftungsventil 62 auf, das an die Saugleitung 54 angeschlossen und über eine zweite Steuerleitung 64 mit der Steuereinrichtung 48 verbunden ist. Das Belüftungsventil 62 weist ein Ventilgehäuse 66 auf, das eine Belüftungsöffnung 68 umfasst. Die Belüftungsöffnung 68 kann mittels des Belüftungsventils 62 geöffnet und geschlossen werden. Die Steuereinrichtung 48 steuert das Belüftungsventil 62. Bei einem Klebevorgang wird die Belüftungsöffnung 68 geöffnet, sodass über die Belüftungsöffnung 68 und die Saugleitung 54 ein Druckausgleich erfolgen kann, indem Luft aus der Umgebung über die Belüftungsöffnung 68 und die Saugleitung 54 in die Schmelzkammer 34 und den Vorratsbehälter 22 einströmen bzw. aus dem Vorratsbehälter 22 und der Schmelzkammer 34 Luft an die Umgebung abgegeben werden kann. Nach Abschluss eines Klebevorgangs wird die Belüftungsöffnung 68 geschlossen, sodass mittels der Saugpumpe 46 Luft über die Saugleitung 54 aus der Schmelzkammer 34 und aus dem Vorratsbehälter 22 abgesaugt werden kann.

Zum Ein- und Ausschalten der Steuereinrichtung 48 weist die Kleberschmelzvorrichtung 10 einen manuell betätigbaren Hauptschalter 70 auf, der mit einer Statusanzeige 72 gekoppelt ist.

Wie bereits erwähnt, können mittels der Kleberschmelzvorrichtung 10 unterschiedliche Klebermaterialien geschmolzen werden, die anschließend über das Kleberauftragssystem 12 auf die Längsseite 16 des Werkstücks 18 aufgetragen werden können, um ein Kantenmaterial mit der Längsseite 16 zu verkleben. Wird die Kantenanleimmaschine nach Abschluss eines Klebevorgangs abgeschaltet, so entfällt die Heizwirkung des Schmelzkörpers 36, sodass Klebermaterial, das nach Abschluss eines Klebevorgangs in der Schmelzkammer 34 und insbesondere im Schmelzkörper 36 verbleibt, allmählich erstarrt. Bei Einsatz eines PUR-Klebers muss nach Abschluss eines Klebevorgangs darauf geachtet werden, dass der PUR-Kleber nicht mit Luftfeuchtigkeit in Kontakt gelangt, da ansonsten die Isocyanatgruppen des PUR-Klebers mit der Luftfeuchtigkeit reagieren, sodass dieser nicht nur aufgrund des Wegfalls der Heizwirkung erstarrt sondern durch Kontakt mit Luftfeuchtigkeit auch vernetzt und anschließend nicht mehr verflüssigt werden kann.

Der im Schmelzkörper 36 und auch im Auslasskanal 38 verbleibende PUR-Kleber unterliegt mangels Luftkontakt praktisch keinem Risiko einer Vernetzung. Der in der Auftragsdüse 14 verbleibende PUR-Kleber kann in üblicher Weise über einen Spülkanal aus der Auftragsdüse 14 herausgespült werden. Um eine Vernetzung des in der Schmelzkammer 34 und im Vorratsbehälter 22 verbleibenden PUR-Klebers zu vermeiden, kann die Bedienungsperson die Steuereinrichtung 48 mittels des Hauptschalters 70 einschalten. Die Steuereinrichtung 48 ist eingerichtet, die Saugpumpe 46 in Abhängigkeit von der Temperatur des Schmelzkörpers 36 und in Abhängigkeit von dem im Vorratsbehälter 22 und in der Schmelzkammer 34 herrschenden Luftdruck zu steuern. Zu diesem Zweck steht die Steuereinrichtung 48 über die erste Sensorleitung 56 mit dem in den Schmelzkörper 36 integrierten Temperatursensor und über die zweite Sensorleitung 58 mit dem Drucksensor 60 in signalleitender Verbindung. Die Steuereinrichtung 48 schaltet die Saugpumpe 46 ein, sofern die vom Temperatursensor erfasste Temperatur des Schmelzkörpers 36 nach Abschalten der Heizung des Schmelzkörpers 36 einen vorgegebenen oder vorgebbaren Temperaturgrenzwert unterschreitet und der im Vorratsbehälter 22 und der Schmelzkammer 34 herrschende Luftdruck einen vorgegebenen oder vorgebbaren oberen Druckgrenzwert überschreitet. Nach Abschluss eines Klebevorgangs kann der PUR-Kleber aufgrund des Wegfalls der Heizwirkung im Schmelzkörper 36 erstarren. Wird der Temperaturgrenzwert des Schmelzkörpers 36 unterschritten, dann wird die Saugpumpe 46 von der Steuereinrichtung 48 aktiviert und das Belüftungsventil 62 wird derart gesteuert, dass die Belüftungsöffnung 68 schließt. Der Vorratsbehälter 22 und die Schmelzkammer 34 werden dann mittels der Saugpumpe 46 so lange abgesaugt, bis der im Vorratsbehälter 22 und in der Schmelzkammer 34 herrschende Luftdruck einen vorgegebenen oder vorgebbaren unteren Druckgrenzwert unterschreitet. Dies stellt sicher, dass der nach Abschluss des Klebevorgangs im Vorratsbehälter 22 und in der Schmelzkammer 34 verbleibende PUR-Kleber nicht mehr ausreichend mit Luftfeuchtigkeit in Kontakt gelangen und somit nicht vernetzen kann. Um den Energieverbrauch der Kleberschmelzvorrichtung 10 geringzuhalten, schaltet die Steuereinrichtung 48 die Saugpumpe 46 erst dann wieder ein, wenn der im Vorratsbehälter 22 und in der Schmelzkammer 34 herrschende Luftdruck aufgrund von Undichtigkeiten wieder den oberen Druckgrenzwert überschreitet.

Alternativ oder ergänzend zu einem Ein- und Ausschalten der Saugpumpe 46 in Abhängigkeit von dem im Vorratsbehälter 22 und in der Schmelzkammer 34 herrschenden Luftdruck kann vorgesehen sein, dass die Steuereinrichtung 48 die Saugpumpe 46 in vorgegebenen oder vorgebbaren zeitlichen Abständen ein- und ausschaltet. Auch in diesem Fall ist sichergestellt, dass die Konzentration an Luftfeuchtigkeit, die im Vorratsbehälter 22 und in der Schmelzkammer 34 vorliegt, so gering ist, dass eine Vernetzung des nach Abschluss eines Klebevorgangs im Vorratsbehälter 22 und in der Schmelzkammer 34 verbleibenden PUR-Klebers vermieden wird und dieser somit bei einem erneuten Klebevorgang wieder verflüssigt werden kann.

Kommt statt eines PUR-Klebers beispielsweise ein EVA-Kleber zum Einsatz, so ist es nicht erforderlich, den Vorratsbehälter 22 und die Schmelzkammer 34 nach Abschluss eines Klebevorgangs abzupumpen. Die Bedienungsperson hat deshalb die Möglichkeit, die Steuereinrichtung 48 mittels des Hauptschalters 70 nur dann einzuschalten, wenn ein PUR-Kleber verwendet wurde.

## Patentansprüche

1. Kleberschmelzvorrichtung für eine Kantenanleimmaschine, umfassend eine Schmelzkammer (34) zum Aufnehmen von Klebermaterial (32) und einen beheizbaren Schmelzkörper (36) zum Schmelzen des Klebermaterials (32), **dadurch gekennzeichnet, dass** die Kleberschmelzvorrichtung (10) eine Saugeinrichtung (46) zum Absaugen von Luft aus der Schmelzkammer (34) aufweist.

2. Kleberschmelzvorrichtung nach Anspruch 1, **dadurch gekennzeichnet, dass** die Kleberschmelzvorrichtung (10) einen Vorratsbehälter (22) mit einer luftdicht verschließbaren Befüllungsöffnung (24) zur Bevorratung von zu schmelzendem Klebermaterial (32) umfasst, wobei sich die Schmelzkammer (34) an den Innenraum (30) des Vorratsbehälters (22) anschließt zum Aufnehmen von Klebermaterial (32) aus dem Vorratsbehälter (22), und wobei der Vorratsbehälter (22) zusammen mit der Schmelzkammer (34) mittels der Saugeinrichtung (46) absaugbar ist.

3. Kleberschmelzvorrichtung nach Anspruch 1 oder 2, **dadurch gekennzeichnet, dass** die Kleberschmelzvorrichtung (10) einen in der Schmelzkammer (34) verfahrbaren Anpresskolben (40) zum Anpressen des in der Schmelzkammer (34) befindlichen Klebermaterials gegen den Schmelzkörper (36) sowie ein Vorschubaggregat (44) zum Verfahren des Anpresskolbens (40) aufweist.

4. Kleberschmelzvorrichtung nach Anspruch 1, 2 oder 3, **dadurch gekennzeichnet, dass** die Kleberschmelzvorrichtung (10) eine Steuereinrichtung (48) zum Steuern der Saugeinrichtung (46) aufweist.

5. Kleberschmelzvorrichtung nach Anspruch 4, **dadurch gekennzeichnet, dass** die Temperatur des Schmelzkörpers (36) mittels eines Temperatursensors erfassbar ist, wobei der Temperatursensor mit der Steuereinrichtung (48) verbunden ist und die Steuereinrichtung (48) eingerichtet ist, die Saugeinrichtung (46) in Abhängigkeit von der Temperatur des Schmelzkörpers (36) zu steuern.

6. Kleberschmelzvorrichtung nach Anspruch 5, **dadurch gekennzeichnet, dass** der Temperatursensor in den Schmelzkörper (36) integriert ist.

7. Kleberschmelzvorrichtung nach Anspruch 5 oder 6, **dadurch gekennzeichnet, dass** der Temperatursensor über eine Sensorleitung (56) mit der Steuereinrichtung (48) verbunden ist.

8. Kleberschmelzvorrichtung nach Anspruch 5, 6 oder 7, **dadurch gekennzeichnet, dass** die Steuereinrichtung (48) eingerichtet ist, die Saugeinrichtung (46) nur dann einzuschalten, wenn die Temperatur des Schmelzkörpers (36) kleiner ist als ein vorgegebener oder vorgebbarer Temperaturgrenzwert.

9. Kleberschmelzvorrichtung nach einem der Ansprüche 4 bis 8, **dadurch gekennzeichnet, dass** die Kleberschmelzvorrichtung (10) einen Drucksensor (60) aufweist, der mit der Steuereinrichtung (48) verbunden ist und der Steuereinrichtung (48) ein dem in der Schmelzkammer (34) herrschenden Luftdruck entsprechendes Drucksignal bereitstellt, wobei die Steuereinrichtung (48) eingerichtet ist, die Saugeinrichtung (46) in Abhängigkeit von dem Drucksignal zu steuern.

10. Kleberschmelzvorrichtung nach Anspruch 9, **dadurch gekennzeichnet, dass** der Drucksensor (60) an die Schmelzkammer (34) oder an eine Saugleitung (54) angeschlossen ist, über die die Saugeinrichtung (46) mit der Schmelzkammer (34) verbunden ist.

11. Kleberschmelzvorrichtung nach Anspruch 9 oder 10, **dadurch gekennzeichnet, dass** der Drucksensor (60) über eine Sensorleitung (58) mit der Steuereinrichtung (48) verbunden ist.

12. Kleberschmelzvorrichtung nach Anspruch 9, 10 oder 11, **dadurch gekennzeichnet, dass** die Steuereinrichtung (48) eingerichtet ist, die Saugeinrichtung (46) nur dann einzuschalten, wenn der in der Schmelzkammer (34) herrschende Luftdruck größer ist als ein vorgegebener oder vorgebbarer oberer Druckgrenzwert, und die Saugeinrichtung (46) auszuschalten, wenn der in der Schmelzkammer (34) herrschende Druck kleiner ist als ein vorgegebener oder vorgebbarer unterer Druckgrenzwert.

13. Kleberschmelzvorrichtung nach einem der Ansprüche 4 bis 12, **dadurch gekennzeichnet, dass** die Steuereinrichtung (48) eingerichtet ist, die Saugeinrichtung (46) in vorgegebenen oder vorgebbaren zeitlichen Abständen ein- und auszuschalten.

14. Kleberschmelzvorrichtung nach einem der Ansprüche 4 bis 13, **dadurch gekennzeichnet, dass** die Kleberschmelzvorrichtung (10) ein Belüftungsventil (62) aufweist, über das der Schmelzkammer (34) Umgebungsluft zuführbar ist und das mittels der Steuereinrichtung (48) steuerbar ist.

15. Kleberschmelzvorrichtung nach Anspruch 14, **dadurch gekennzeichnet, dass** das Belüftungsventil (62) an eine Saugleitung (54) angeschlossen ist, über die die Saugeinrichtung (46) mit der Schmelzkammer (34) verbunden ist.

16. Kleberschmelzvorrichtung nach einem der Ansprüche 4 bis 15, **dadurch gekennzeichnet, dass** die Kleberschmelzvorrichtung (10) einen manuell betätigbaren Hauptschalter (70) aufweist zum Ein- und Ausschalten der Steuereinrichtung (48) und/oder der Saugeinrichtung (46).

17. Verfahren zum Steuern einer Kleberschmelzvorrichtung (10) nach einem der voranstehenden Ansprüche, **dadurch gekennzeichnet, dass** die Schmelzkammer (34) nach Abschluss eines Klebevorgangs der Kantenanleimmaschine in Abhängigkeit von der Temperatur des Schmelzkörpers (36) und/oder in Abhängigkeit von dem in der Schmelzkammer (34) herrschenden Luftdruck abgesaugt wird.
